# EUROPÄISCHE PATENTSCHRIFT

(11) **EP 0 728 945 B1**
(45) Veröffentlichungstag und Bekanntmachung des Hinweises auf die Patenterteilung: **12.08.1998**
(21) Anmeldenummer: 96101283.8
(22) Anmeldetag: 30.01.1996
(51) Int. Cl.: F04B 1/20, F04B 1/24

(54) **Axiakolbenmaschine**
Axial piston machine
Machine à pistons axiaux

(30) Priorität: 23.02.1995 DE 29503060 U
(43) Veröffentlichungstag der Anmeldung: 28.08.1996
(73) Patentinhaber: BRUENINGHAUS HYDROMATIK GMBH, 89275 Elchingen (DE)
(72) Erfinder: Beck, Jochen, D-89077 Ulm (DE)
(74) Vertreter: Körber, Wolfhart, Dr. rer.nat.

(56) Entgegenhaltungen:
- DE-A- 3 125 118
- DE-A- 3 638 890
- DE-C- 3 239 175
- DE-C- 4 215 869
- DE-U-29 503 060
- GB-A- 1 078 673
- US-A- 2 733 666
- US-A- 3 890 882

## Beschreibung

Die Erfindung betrifft eine Axialkolbenmaschine nach dem Oberbegriff des Anspruches 1.

Bei hydrostatischen Maschinen, wie sie beispielsweise aus der DE-PS 36 38 890 bekannt sind, ist die im Betrieb auftretende innere Leckage dafür verantwortlich, daß das Gehäuse ständig mit Lecköl gefüllt ist, das über eine mit dem Leckölanschluß verbundene Leckölleitung zum Tank hin abgeführt wird. Das Lecköl steht aufgrund der Strömungswiderstände in dieser Leckölleitung im Gehäuse unter Überdruck, so daß die sich im Lecköl drehenden Triebwerksteile, insbesondere die wie ein Laufgitter einer Strömungsmaschine wirkenden Kolbenabschnitte zwischen der Zylindertrommel und der Hubscheibe, entsprechende Planschverluste hervorrufen.

Aus der DE-OS 41 28 615 und DE-OS 42 15 869 ist je eine Axialkolbenmaschine bekannt, bei der mittels konstruktiv aufwendiger Pumpeinrichtungen in der Leckölleitung bzw. im Gehäuse Lecköl abgesaugt wird, um die Planschverluste zu reduzieren.

Eine Axialkolbenmaschine nach dem Oberbegriff des Anspruchs 1 geht z. B. aus der US-A-2733666 hervor. In dem Gehäuse dieser bekannten Axialkolbenmaschine ist eine drehbar gelagerte Zylindertrommel mit axialen Zylinderbohrungen angeordnet, in denen jeweils Kolben verschiebbar aufgenommen sind, die sich an einer Hubscheibe abstützen. Die Zylindertrommel ist an ihrem hubseitigen Ende von einem sich axial erstreckenden Hülsen-Körper umgeben, der einen Raum zwischen der Zylindertrommel und der Hubscheibe teilweise überdeckt.

Es ist die Aufgabe der Erfindung, eine Axialkolbenmaschine der eingangs genannten Art so weiterzubilden, daß Planschverluste mit geringem konstruktiven Aufwand soweit als möglich reduziert werden.

Die Aufgabe wird durch die kennzeichnenden Merkmale des Anspruchs 1 in Verbindung mit den gattungsbildenden Merkmalen gelöst.

Gemäß der Erfindung sind an der inneren Wandungsfläche der Hülse radial nach innen verlaufende Flügel angebracht. Die Flügel erstrecken sich vorzugsweise zwischen den aus den Zylinderbohrungen herausragenden Kolbenabschnitten bis zu einem Teilkreis, der den gleichen oder einen kleineren Durchmesser als der Innenkreis der aus den Zylinderbohrungen herausragenden Kolbenabschnitte aufweist.

Weitere Merkmale und Vorteile der Erfindung ergeben sich aus den verbleibenden Unteransprüchen.

Nachstehend ist die Erfindung anhand eines bevorzugten Ausführungsbeispiels unter Bezugnahme auf die Zeichnung näher beschrieben. Es zeigen:
- Fig. 1: eine Axialkolbenmaschine im Axialschnitt, an deren Zylindertrommel eine Hülse in einer ersten Ausgestaltung befestigt ist,
- Fig. 2: die in Fig. 1 gezeigte Zylindertrommel im Axialschnitt, an der eine Hülse in einer zweiten Ausgestaltung befestigt ist, und
- Fig. 3: die in Figur 2 gezeigte Zylindertrommel bei Betrachtung von rechts in Figur 2.

Die in Figur 1 dargestellte Axialkolbenmaschine ist eine reversierbare Schrägachsenmaschine mit verstellbarem Verdrängungsvolumen und umfaßt in bekannter Weise als wesentliche Bauteile ein Gehäuse 1, eine Gehäuse-Abschlußplatte 2, eine Triebwelle 3, eine Trieb- oder Hubscheibe 4, einen Steuerkörper 5 mit zugeordneter Verstelleinrichtung 6 und eine Zylindertrommel 7, an der eine Hülse 8 gemäß der Erfindung befestigt ist.

Das Gehäuse 1 umfaßt einen durch eine Gehäuse-Stirnwand 9 einseitig verschlossenen zylindrischen Gehäuseabschnitt und einen an diesen angrenzenden ellipsenförmigen Gehäuseabschnitt, der ein der Gehäuse-Stirnwand 9 abgewandtes offenes Ende aufweist, das durch die Gehäuse-Abschlußplatte 2 verschlossen ist. Der Radius der in Figur 1 rechten Querschnittshälfte des ellipsenförmigen Gehäuseabschnitts nimmt bei konstantem Radius der linken Gehäusequerschnittshälfte in Richtung der Gehäuse-Abschlußplatte 2 ständig zu; der konstante Radius der linken Gehäusequerschnittshälfte ist gleich dem Radius des zylindrischen Gehäuseabschnitts. In den unmittelbar an diesen zylindrischen Gehäuseabschnitt angrenzenden Bereich des ellipsenförmigen Gehäuseabschnitts ist ein Leckölanschluß 10 ausgebildet, den eine Leckölleitung mit dem Tank (beide nicht gezeigt) verbindet.

Die Triebwelle 3 durchsetzt eine in der Gehäuse-Stirnwand 9 ausgebildete Durchgangsbohrung und ist mittels zweier Kegelrollen-Lager 11, 12 im zylindrischen Gehäuseabschnitt drehbar gelagert. Das im Gehäuse 1 befindliche freie Ende der Triebwelle 3 ist mit einer einteilig angeformten flanschartigen Erweiterung versehen, die die Hubscheibe 4 bildet.

Der Steuerkörper 5 ist eine sog. Steuerlinse von bikonvexer Form, die in einem kreisbahnförmigen Stütz- und Schwenklager 13 in der Gehäuse-Abschlußplatte 2 verschiebbar angeordnet ist und innerhalb dieses Lagers mittels der Verstelleinrichtung 6 in jeder gewünschten Stellung fixiert werden kann. Verstellbare Anschläge 14, 15 begrenzen den Verstellbereich des Steuerkörpers 5. Im Steuerkörper 5 sind in bekannter Weise zwei einander auf einem Teilkreis gegenüberliegende, nicht gezeigte Steuernieren ausgebildet, die mit dem Druckstutzen und dem Saugstutzen (ebenfalls nicht gezeigt) der Axialkolbenmaschine verbunden sind.

Die Verstelleinrichtung 6 ist zur Veränderung des Verdrängungsvolumens der Axialkolbenmaschine vorgesehen und umfaßt einen Zapfen 16 sowie eine nicht gezeigte Stellstange, die in einer ebenfalls nicht gezeigten Radialbohrung in der Gehäuse-Abschlußplatte 2 verschiebbar geführt ist. Der Zapfen 16 ist an der Stellstange befestigt und greift in eine Durchgangsbohrung 17 im Steuerkörper 5 ein.

Die Zylindertrommel 7 ist zwischen der Hubscheibe 4 und dem Steuerkörper 5 angeordnet. Sie stützt sich, in bekannter Weise hydrostatisch gelagert, mit einer konkaven Lagerfläche an der zugeordneten konvexen Steuerfläche des Steuerkörpers 5 drehbar ab und kann sich somit auf letzterem kinematisch frei einstellen, so daß eine hohe Parallelität zwischen ihrer Lagerfläche und der Steuerfläche des Steuerkörpers 5 erreicht wird.

Axial verlaufende und gleichmäßig auf einem Teilkreis verteilte Zylinderbohrungen 18 sind in bekannter Weise in der Zylindertrommel 7 ausgebildet und münden an deren der Hubscheibe 4 zugewandten ebenen Stirnfläche aus. An der konkaven Lagerfläche der Zylindertrommel 7 münden diese Zylinderbohrungen 18 über Mündungskanäle 19 auf dem Teilkreis der Steuernieren aus. In den Zylinderbohrungen 18 sind Kolben 20 hin- und herbewegbar angeordnet. Ihre aus den Zylinderbohrungen 18 herausragenden freien Enden sind über Kugelgelenke drehmitnehmbar mit der Hubscheibe 4 verbunden. Jedes Kugelgelenk besteht aus einem am freien Ende des zugeordneten Kolbens 20 ausgebildeten Kugelkopf 21 und einem in der Hubscheibe 4 ausgebildeten Hohlkugelabschnitt, in dem der Kugelkopf 21 drehbeweglich aufgenommen ist. Eine sog. Rückhalteeinrichtung 22 hält die Kugelköpfe innerhalb der Hohlkugelabschnitte.

In einer zentralen, abgestuften Durchgangsbohrung 23 in der Zylindertrommel 7 sitzt eine Druckfeder 24, die einen ebenfalls mittels eines Kugelgelenkes in der Hubscheibe 4 gelagerten, in die Durchgangsbohrung 23 hineinragenden und die Zylindertrommel 7 führenden Mittelzapfen 25 an der Hubscheibe 4 abstützt und somit die Zylindertrommel 7 in Anlage an den Steuerkörper 4 hält, wenn keine Öldruckkräfte auftreten.

Bei Betrieb der Axialkolbenmaschine z.B. als Pumpe wird über die Triebwelle 3 die Zylindertrommel 7 mitsamt den Kolben 20 in Drehung versetzt. Wenn durch Betätigung der Verstelleinrichtung 6 die Zylindertrommel 7 gegenüber der Hubscheibe 4 in eine Schrägstellung verschwenkt worden ist, so daß sie beispielsweise den in Figur 1 gezeigten, dem maximalen Verdrängungsvolumen der Axialkolbenmaschine entsprechenden maximalen Schwenkwinkel αₘₐₓ einnimmt, so vollführen sämtliche Kolben 20 Hubbewegungen; bei Drehung der Zylindertrommel 7 um 360° durchläuft jeder Kolben 20 einen Saug- und einen Kompressionshub, wobei entsprechende Ölströme erzeugt werden, deren Zu- und Abführung über die Mündungskanäle 19, die Steuernieren und den Saug- und Druckkanal erfolgt.

Dabei tritt infolge des (die sog. Leckspalte bedingenden) Spiels zwischen den bewegten Teilen Lecköl aus den Leckspalten, insbesondere während des Kompressionshubes aus den Zylinderbohrungen 18, aus, füllt den freien Raum, den sog. Leckölraum, des Gehäuses 1 und strömt über den Leckölanschluß 10 und die Leckölleitung zum Tank hin ab. Vor allem aufgrund der Strömungswiderstände in dieser Leckölleitung steht das Lecköl im Leckölraum unter Überdruck, so daß die in ihm drehenden Teile, insbesondere die wie das Laufgitter einer Strömungsmaschine wirkenden Kolbenabschnitte zwischen der Hubscheibe 4 und der Zylindertrommel 7 entsprechend hohe Planschverluste hervorrufen, die den Wirkungsgrad der Axialkolbenmaschine verringern.

Bei Einstellung der Zylindertrommel 7 auf einen Schwenkwinkel α = 0^{o} vollführen die Kolben 20 bei Drehung der Triebwelle 3 keine Hubbewegungen und fördern somit kein Öl. Die Axialkolbenmaschine ist auf Null-Verdrängungsvolumen eingestellt.

Zur Vermeidung der vorerwähnten Planschverluste ist die Hülse 8 vorgesehen. Sie besteht aus Teflon, weist einen kreisrunden Querschnitt sowie eine allseits geschlossene Wandung mit glatter äußerer Wandungsfläche 26 auf und umfaßt einen zylindrischen Hülsenabschnitt 27, der an der äußeren, zylindrischen Umfangsfläche der Zylindertrommel 7 in deren der Hubscheibe 4 zugewandten Endbereich befestigt ist, sowie einen über die Zylindertrommel 7 überstehenden, sich in Richtung Hubscheibe 4 kegelförmig erweiternden Hülsenabschnitt 28. Dieser erstreckt sich bei einem Schwenkwinkel von α = 0^{o} bis zur Hubscheibe 4, so daß er den zwischen dieser und der Zylindertrommel 7 befindlichen Raum 29 im wesentlichen völlig überdeckt. Die Ausbildung des Hülsenabschnitts 28 mit in Richtung Hubscheibe 4 stetig zunehmendem Durchmesser ist gewählt, um im vorliegenden Ausführungsbeispiel bei den vorhandenen Raumverhältnissen innerhalb des Gehäuses 1 das Verschwenken der Zylindertrommel 7 in beiden Schwenkrichtungen bis zu dem durch den jeweiligen Anschlag 14 bzw. 15 definierten maximalen Schwenkwinkel zu ermöglichen; aus gleichem Grunde liegt der der Hubscheibe 4 zugewandte freie Rand des Hülsenabschnitts 28 in einer zur Hülsenachse senkrechten Ebene. Aufgrund dieses letzteren Merkmals vergrößert sich beim Ausschwenken der Zylindertrommel 7 auf größeren Schwenkwinkel die axiale Abmessung des Raums 29 auf der der Schwenkrichtung entsprechenden Querschnittshälfte (vgl. Fig. 1), so daß ein mit zunehmendem Schwenkwinkel zunehmender überdeckungsfreier Bereich entsteht. Andererseits kann bei entsprechenden räumlichen Verhältnissen innerhalb des Gehäuses 1 die Hülse 8 so ausgebildet sein, daß sie auch bei maximalem Schwenkwinkel den Raum 29 ausreichend überdeckt: Bei nicht reversierbaren, also nur in einer Schwenkrichtung ausschwenkbaren Axialkolbenmaschinen in Schrägscheibenbauweise mit an der Schräg- oder Hubscheibe befestigter Hülse oder bei Schrägscheibenmaschinen mit konstantem Verdrängungsvolumen kann zwecks Vermeidung des überdeckungsfreien Bereichs das freie Ende der Hülse 8 schräg angeschnitten sein, so daß es in einer dem maximalen bzw. dem konstanten Schwenkwinkel entsprechenden schrägen Ebene liegt.

Die bei Betrieb der Axialkolbenmaschine aus den Zylinderbohrungen 18 austretende axiale Leckölströmung wird durch die Hülse 8 von dem umgebenden Lecköl getrennt und durch die sich drehenden Kolbenabschnitte im Raum 29 mitgenommen, d.h. ebenfalls in Drehung versetzt. Auf diese Weise drehen sich die aus den Zylinderbohrungen 18 herausragenden Kolbenabschnitte nicht mehr in, sondern mit dem Lecköl, so daß Planschverluste nicht mehr auftreten. Es ergibt sich in der Hülse 8 eine beruhigte Leckölströmung mit einer Strömungskomponente in Umfangsrichtung, die mit gleicher Geschwindigkeit wie die Kolbenabschnitte rotiert und somit das Auftreten von Planschverlusten verhindert, und einer Strömungskomponente mit allgemein axialer Richtung. Die zwischen dem axial strömenden Lecköl und den aus den Zylinderbohrungen 18 herausragenden Kolbenabschnitten einerseits und der Hülse 8 andererseits auftretende Flüssigkeitsreibung ist vernachlässigbar. Der überdeckungsfreie Bereich des Raums 29 erleichtert das Austreten des Lecköls aus der Hülse 8.

Um bei Drehzahländerungen der Zylindertrommel 7 das Nacheilen oder Voreilen der aus den Zylinderbohrungen 18 herausragenden Kolbenabschnitte gegenüber dem Lecköl und damit das Auftreten von Planschverlusten zu vermeiden, d.h. eine sofortige Mitnahme des Lecköls zu gewährleisten, sind an der inneren Wandungsfläche 30 des Hülsenabschnitts 28 radial verlaufende Flügel 31 angebracht, die sich zwischen den aus den Zylinderbohrungen 18 herausragenden Kolbenabschnitten radial bis zu einem Teilkreis mit einem gegenüber dem Innenkreis der Kolbenabschnitte etwas kleineren Durchmesser und axial vom freien Rand des Hülsenabschnitts 28 bis nahe zur Zylindertrommel 7 erstrecken.

## Patentansprüche

1. Axialkolbenmaschine mit einem Lecköl aufnehmenden Gehäuse (1), das über einen Leckölanschluß (10) mit dem Tank verbunden ist,
mit einer im Gehäuse (1) auf einem Steuerkörper (5) drehbar gelagerten und sich kinematisch frei einstellbaren Zylindertrommel (7) mit axialen Zylinderbohrungen (18), in denen jeweils ein Kolben (20) verschiebbar aufgenommen ist, und mit einer Hubscheibe (4), an der die aus den Zylinderbohrungen (18) herausragenden freien Enden der Kolben (20) abgestützt sind,
mit einer an der Zylindertrommel (7) oder an der Hubscheibe (4) befestigten, sich axial erstreckenden Hülse (8), die den Raum (29) zwischen der Zylindertrommel (7) und der Hubscheibe (4) zumindest teilweise überdeckt und eine allseits geschlossene, die Leckölströmung in dem Raum (29) beruhigende Wandung aufweist,
**dadurch gekennzeichnet**,
daß an der inneren Wandungsfläche (30) der Hülse (8) radial nach innen verlaufende Flügel (31) angebracht sind.

2. Axialkolbenmaschine nach Anspruch 1,
**dadurch gekennzeichnet**,
daß die Hülse (8) eine glatte äußere Wandungsfläche (26) aufweist.

3. Axialkolbenmaschine nach Anspruch 1 oder 2,
**dadurch gekennzeichnet**,
daß die Hülse (8) aus Teflon besteht.

4. Axialkolbenmaschine nach einem der Ansprüche 1 bis 3,
**dadurch gekennzeichnet**,
daß die Flügel (31) sich zwischen den aus den Zylinderbohrungen (18) herausragenden Kolbenabschnitten erstrecken.

5. Axialkolbenmaschine nach Anspruch 4,
**dadurch gekennzeichnet**,
daß die freien Enden der Flügel (31) auf einem Teilkreis angeordnet sind, der den gleichen oder einen kleineren Durchmesser als der Innenkreis der aus den Zylinderbohrungen (18) herausragenden Kolbenabschnitte aufweist.

6. Axialkolbenmaschine nach wenigstens einem vorhergehenden Anspruch,
**dadurch gekennzeichnet**,
daß die Hülse (8) in Richtung ihres freien Endes einen stetig zunehmenden Durchmesser aufweist.

7. Axialkolbenmaschine nach wenigstens einem vorhergehenden Anspruch,
**dadurch gekennzeichnet**,
daß der freie Rand der Hülse (8) in einer zur Hülsenachse senkrechten Ebene liegt.

8. Axialkolbenmaschine in Schrägscheibenbauweise mit einer Stromrichtung und verstellbarem Verdrängungsvolumen nach wenigstens einem der Ansprüche 1 bis 6,
**dadurch gekennzeichnet**,
daß die Hülse (8) an der Hubscheibe (4) befestigt ist und ihr der Zylindertrommel (7) zugewandter freier Rand in einer zur Hülsenachse schrägen Ebene liegt, die mit zunehmender Verstellung der Axialkolbenmaschine in Richtung des maximalen Verdrängungsvolumens zunehmend in Richtung einer zur Radialebene der Zylindertrommel (7) parallelen Lage schwenkt.

9. Axialkolbenmaschine in Schrägscheibenbauweise mit einer Stromrichtung und konstantem Verdrängungsvolumen nach wenigstens einem der Ansprüche 1 bis 6,
**dadurch gekennzeichnet**,
daß die Hülse (8) an der Hubscheibe (4) befestigt ist und ihr der Zylindertrommel (7) zugewandter freier Rand in einer zur Hülsenachse schrägen Ebene liegt, die ihrerseits in der Radialebene der Zylindertrommel (7) liegt.

## Claims

1. Axial piston machine having a housing (1) which receives leakage oil, which housing is connected via a leakage oil connection (10) with the tank,
having a cylinder drum (7) rotatably mounted in the housing (1) on a control body (5) and kinematically freely adjustable, with axial cylinder bores (18) in which respective pistons (20) are displaceably received, and having a stroke plate (4) on which the free ends of the pistons (20), projecting out of the cylinder bores (18), are supported,
having an axially extending sleeve (8), attached to the cylinder drum (7) or to the stroke plate (4), which sleeve at least partially covers over the space (29) between the cylinder drum (7) and the stroke plate (4) and has a wall closed on all sides which pacifies the leakage oil flow in the space (29),
characterised in that,
radially inwardly developing blades (31) are provided on the inner wall surfaces (30) of the sleeve (8).

2. Axial piston machine according to claim 1,
characterised in that,
the sleeve (8) has a smooth outer wall surface (26).

3. Axial piston machine according to claim 1 or 2,
characterised in that,
the sleeve (8) is of teflon.

4. Axial piston machine according to any of claims 1 to 3,
characterised in that,
the blades (31) extend between the piston sections projecting out of the cylinder bores (18).

5. Axial piston machine according to claim 4,
characterised in that,
the free ends of the blades (31) are arranged on a pitch circle which has the same diameter as or smaller diameter than the inner circle of the piston sections projecting out of the cylinder bores (18).

6. Axial piston machine according to any preceding claim,
characterised in that,
the sleeve (8) has a diameter which continuously increases towards its free end.

7. Axial piston machine according to any preceding claim,
characterised in that,
the free edge of the sleeve (8) lies in a plane perpendicular to the sleeve axis.

8. Axial piston machine of swash plate construction having one flow direction and variable displacement volume, in accordance with any of claims 1 to 6,
characterised in that,
the sleeve (8) is attached to the stroke plate (4) and its free edge towards the cylinder drum (7) lies in a plane oblique to the sleeve axis, which plane, with increasing adjustment of the axial piston machine in the direction of maximum displacement volume, tilts increasingly in the direction of a disposition parallel to the radial plane of the cylinder drum (7).

9. Axial piston machine of swash plate construction having one direction of flow and constant displacement volume, in accordance with any of claims 1 to 6,
characterised in that,
the sleeve (8) is attached to the stroke plate (4) and its free edge towards the cylinder drum (7) lies in a plane oblique to the sleeve axis, which plane for its part lies in the radial plane of the cylinder drum (7).

## Revendications

1. Machine à pistons axiaux comportant un carter (1) recevant de l'huile de fuite, qui est relié au réservoir par un raccord d'huile de fuite (10), comportant un tambour de cylindre (7) dans le carter (1) monté tournant sur un corps de commande (5) et réglable cinématiquement et librement, avec des perçages de cylindre (18), dans chacun desquels est logé coulissant un piston 20, et avec un plateau de levage (4), contre lequel prennent appui les extrémités libres des pistons (20) ressortant des perçages de cylindre (18), une douille (8) s'étendant axialement, fixée sur le tambour de cylindre (7) ou sur le plateau de levage (4), qui recouvre au moins partiellement l'espace (29) compris entre le tambour de cylindre (7) et le plateau de levage et qui présente une paroi fermée de tous côtés, calmant le courant d'huile de fuite dans l'espace (29), caractérisée en ce que sur la surface de paroi intérieure (30) de la douille (8) sont montées des ailettes (31) s'étendant radialement vers l'intérieur.

2. Machine à pistons axiaux selon la revendication 1, caractérisée en ce que la douille (8) présente une surface de paroi (26) extérieure, lisse.

3. Machine à pistons axiaux selon la revendication 1 ou 2, caractérisée en ce que la douille (8) est en Téflon.

4. Machine à pistons axiaux selon l'une des revendications 1 à 3, caractérisée en ce que les ailettes (31) s'étendent entre les portions de pistons ressortant des perçages de cylindre (18).

5. Machine à pistons axiaux selon la revendication 4, caractérisée en ce que les extrémités libres des ailettes (31) sont disposées sur un cercle primitif, qui présente le même diamètre ou un diamètre plus petit que le cercle intérieur des portions de pistons ressortant des perçages de cylindre (18).

6. Machine à pistons axiaux selon l'une au moins des revendications précédentes, caractérisée en ce que la douille (8) présente un diamètre augmentant constamment en direction de son extrémité libre.

7. Machine à pistons axiaux selon l'une au moins des revendications précédentes, caractérisée en ce que le bord libre de la douille (8) se situe dans un plan perpendiculaire à l'axe de la douille.

8. Machine à pistons axiaux dans une construction à plateau oblique avec un sens de courant et un volume de déplacement réglable selon l'une au moins des revendications 1 à 6, caractérisée en ce que la douille (8) est fixée sur le plateau de levage (4) et son bord libre tourné vers le tambour de cylindre (7), se situe dans un plan oblique par rapport à l'axe de la douille, qui lorsque le réglage de la machine à pistons axiaux augmente en direction du volume de déplacement maximal, pivote de plus en plus en direction d'une position parallèle au plan radial du tambour de cylindre (7).

9. Machine à pistons axiaux dans une construction à plateau oblique avec un sens de courant et un volume de déplacement constant selon l'une au moins des revendications 1 à 6, caractérisée en ce que la douille (8) est fixée sur le plateau de levage (4) et son bord libre tourné vers le tambour de cylindre (7) se situe dans un plan oblique par rapport à l'axe de la douille qui de son côté se situe dans le plan radial du tambour de cylindre (7).
